# EUROPÄISCHE PATENTSCHRIFT

(11) **EP 0 582 628 B1**
(45) Veröffentlichungstag und Bekanntmachung des Hinweises auf die Patenterteilung: **22.01.1997**
(21) Anmeldenummer: 92909856.4
(22) Anmeldetag: 04.05.1992
(51) Int. Cl.: F04B 43/00

(54) **MEHRLAGEN-MEMBRAN MIT LECKAGE-ABLEITUNG FÜR MEMBRANPUMPEN**
MULTI-LAYERED DIAPHRAGM WITH LEAKAGE OFFTAKE FOR DIAPHRAGM PUMPS
MEMBRANE A COUCHES MULTIPLES A CONDUIT D'EVACUATION DE FUITES POUR POMPES A MEMBRANES

(30) Priorität: 03.05.1991 DE 4114439
(43) Veröffentlichungstag der Anmeldung: 16.02.1994
(73) Patentinhaber: REGIPUR Polyurethan-Anlagentechnik GmbH, D-52070 Aachen (DE)
(72) Erfinder: Meinz, Hans Willi, D-52062 Aachen (DE)
(74) Vertreter: Füssel, Michael
(86) Internationale Anmeldenummer: DE9200351
(87) Internationale Veröffentlichungsnummer: WO9219866

(56) Entgegenhaltungen:
- EP-A- 0 250 026
- EP-A- 0 267 041
- EP-A- 0 321 338
- WO-A-91/02161
- DE-A- 2 620 228
- DE-A- 3 522 711
- FR-A- 990 698
- FR-A- 2 339 076

## Beschreibung

Die Erfindung betrifft eine Mehrlagen-Membran mit Leckage-Ableitung für Membranpumpen, insbesondere hydraulisch beaufschlagte Pumpen, bestehend aus mindestens zwei aufeinanderliegenden, an einer umlaufenaen Einspannstelle festgelegten Einzelmembranen, zwischen denen sich jeweils ein Zwischenraum befindet nach Oberbegriff von Anspruch 1, bekannt aus DE-A- 2620228.

Mehrlagen-Membranen dieser Art haben den vorteil, daß ein Membranbruch angezeigt werden kann, bevor Arbeits- und Fördermedium miteinander in Beruhrung kommen. Insbesondere beim Einsatz von hydraulisch beaufschlagten Pumpen ist es für den Anwender von größter Bedeutung, einen Membranbruch rechtzeitig signalisiert zu bekommen, damit es nicht zum Ausfall der gesamten Pumpeneinheit kommen kann, wobei die durch Membranbruch verursachte Vermischung des Fördermediums mit der Hydraulikflüssigkeit den am meisten gefürchtete Störfall überhaupt darstellt.

Bei einer bekannten Mehr lagen-Membran (US-PS 31 31 638) sind mehrere, mindestens jedoch drei Membranen, aufeinanderliegend angeordnet, wobei die mittlere Membran perforiert und mit radial nach außen leitenden Schlitzen versehen ist. Einer oder mehrere der Schlitze stehen dabei mit der Umgebung in Verbindung. Bei einem Bruch einer der beiden außenliegenden, mit dem Förder- bzw. Hydraulikmedium in Berührung stehenden Membranen wird das durch die Bruchstelle hindurchtretende Medium längs den radialen Schlitzen der mittleren Membran nach außen geleitet und kann dort einer geeigneten überwachungs- und Meldeeinrichtung zugeführt werden. Die übereinanderliegenden Membranen müssen, um in ihrer Gesamtheit als eine einzige Membran zu wirken, durch Kleben miteinander verbunden sein. Diese Klebeverbindung unterliegt aber im Betrieb, insbesonder bei höheren Drücken, beträchtlichen Scherkräften, belastet beim Saughub die Membranen sehr ungünstig und beeinträchtigt deshalb die Betriebssicherheit der Pumpe merklich. Auch muß eine vergrößerte Steifigkeit in Kauf genommen werden.

Bei einer weiteren bekannten Mehrlagen-Membran (DE-PS 18 00 018) sind ebenfalls mindestens drei aneinanderliegende Einzelmembranen vorgesehen, die jedoch nicht verklebt, sondern durch ein die Schlitze der mittleren Membran vollständig ausfüllendes Hydraulikmedium hydraulisch gekoppelt sind. Eine solche hydraulische Kopplung läßt sich im Hochdruckbereich einwandfrei nur bei ebenen plattenförmigen Membranen aus relativ harten Werkstoffen realisieren, die jedoch nur einen sehr kleinen Hub ausführen können. Bei Membranen aus Elastomeren bringt die geschlitzte Membranlage an der Einspannstelle Probleme, well im Hochdruckbereich eine relativ hohe Flächenpressung an der Einspannstelle notwendig ist, um die Membranen nach außen abzudichten. Eine hohe Flächenpressung jecoch verformt die Schlitze in der mittleren Membran derart, daß eine mögliche Leckaqe nicht mehr durch die verschlossenen Schlitze abgeführt werden kann.

Bei einer weiteren bekannten Mehrlagen-Membran (DE-PS 31 46 222) sind poröse, in radialer und axialer Richtung durchlässige Zwischenlagen, z.B. in Form von Vlies, zwischen den Einzelmembranen vorgeschlagen worden. Solche relativ weichen, porösen Zwischenlagen verlieren jedoch ihre Porosität mit zunehmender Flächenpressung, d.h. im höheren Druckbereich.

Die Zwischenlagen dienen dem Zweck, bei, einer Mehrlagen-Membran der eingangs genannten Art die Abführung der Leckage aus dem Zwischenraum der Mehrlagen-Membran mit einfachsten Mitteln zu ermöglichen, ohne daß Abstriche von der Betriebssicherheit gemacht werden müssen. Dabei soll der Zwischenraum der Mehr lagen-Membran auch für höherviskose Medien sowohl im Niederdruck- als auch im Hochdruckbereich so durchlässig sein, daß bei einem Membranbruch zwischen die Membran lagen eingedrungenes Förder- bzw. Hydraulikmedium am Umfang der Membran zum Zwecke der Leckage-überwachung bzw. -Meldung austreten kann.

Hierzu wird mindestens ein Zwischenraum mit mindestens einer falten- und kräftefrei der Verformung der Einzelmemoranen folgenden, auch unter Druck flüssigkeitsdurchlässigen Schicht aus einem Gelege, Gewirke, Gestricke oder Gewebe aus harten Filamenten versehen und der mit dieser Schicht / diesen Schichten versehene Zwischenraum im Bereich der Einspannstelle mit einer in einem umgebenden Gehäuse untergebrachten Leckage-Ableitung kommunizier end verbunden.

Das hier für eingesetzte Material (z.B. aus Metall oder Keramik oder Kunststoff) kann mit fast beliebig großen Flächenpressungen beansprucht werden, ohne seine Porosität zu verlieren, so daß auch bei hohen Drücken und hochviskosen Medien eine sichere und schnelle Leckage-Meldung vom Zwischenraum bzw. den Zwischenräumen durch den Klemmbereich der Einzelmembranen nach außen ermöglicht wird.

Anspruch 1 löst die Aufgabe, die Lebensdauer der Membran zu verbessern und trotzdem desen Beschichtung und chemisch hochbeständigen Kunststoffen zu ermöglichen.

Erfindungsgemäß kann die Mehrlagen-Membran so ausgebildet sein, daß die Einzelmembranen kalottenförmige Formmembranen aus Elastomeren sind, die mechanisch. z.B. über zwei mittels Schraubenverbindung verspannte Membranteller, miteinander verbunden sind. Bei Flachmembranen wird der Pumpenhub durch Dehnen der Membran in die eine und in die entgegengesetzte Richtung ausgeführt. Das wiederholte Dehnen setzt sowohl die Membranen als auch die Gewebeverstärkung einer ständigen inneren Spannung aus, so daß sie dazu neigen, im Bereich der größten Spannung, d.h. in der Mitte der Membran, zu reißen. Die Lebensdauer solcher Flachmembranen ist daher kurz, und sie müssen entsprechend oft gewechselt werden. Ein weiterer Nachteil der Flachmembranen besteht darin, daß sie aufgrund der hohen inneren Spannungen nicht mit chemisch hochbeständigen Kunststoffen, wie z.B. PTFE, beschichtet werden können, da diese den Dehnungen nicht folgen können und sich deshalb vom Elastomer lösen.

Werden die Membranen bereits gewölbt hergestellt und in diesem Zustand eingespannt, so erfolgt die Hubbewegung der Membran durch Beulung bzw. Abrollbewegung mit minimaler innerer Spannung, weil die Membran während des Hubes nicht oder nur wenig gedehnt werden muß. Hierdurch wird sowohl eine wesentlich höhere Lebensdauer erzielt als auch eine PTFE-Beschichtung ermöglicht.

Die mechanische Kopplung der Einzelmembranen ist eine konstruktiv besonders einfache Lösung. Außerdem ist sie auch völlig leckagedicht, wenn der eine Membranteller in der dem Fördermedium zugewandten Membranlage einvulkanisiert ist und der andere Membranteller über eine Scnraubenverbindung die beiden Membranlagen miteinander verspannt.

Nach Anspruch 4 kann die Mehrlagen-Membran so ausgebildet sein, daß es sich um multiaxiale oder multidirektionale Gelege, Gewirke, Gestricke oder Gewebe handelt. Mit einem solchen Material kann auch bei relativ großer Schichtdicke falten- und kräftefrei gearbeitet werden.

Nach Anspruch 5 kann die Mehrlagen-Membran so ausgebildet sein, daß mindestens eine Schicht als Maschenware ausgebildet ist. Dadurch ergibt sich kostengünstig eine besonders vorteilhafte Anpassung der Schicht an die jeweilige Wölbung der Einzelmembranen.

Nach Anspruch 6 kann die Mehrlagen-Membran so ausgebildet sein, daß mindestens eine Schicht als Polyamid-Maschenware ausgebildet ist. Die Härte des Polyamids kann dabei so gewählt werden, daß die Schicht auch bei hohen Drücken flüssigkeitsdurchlässig bleibt. Auch hier ist die Schicht ein sehr preisgünstiges Bauelement.

Nach Anspruch 7 kann die Mehrlagen-Membran so ausgebildet sein, daß mindestens eine Schicht von einer aus einem Gelege, Gewirke, Gestricke oder Gewebe aus harten Filamenten bestehenden Faserverstärkung gebildet ist, die auf einer der einander zugewandten Oberflächen von zwei aufeinanderliegenden Einzelmembranen angeordnet ist und aus dieser Oberfläche vorsteht.

Üblicherweise wird bei gewebeverstärkten Elastomer membranen die Gewebeverstärkung ins Innere der Membran gelegt. Um jedoch eine möglichst zerklüftete Oberfläche an den aneinanderliegenden Flächen zu erhalten, wird bei diesem Vorschlag nach der Erfindung ein kunststoffgewebe, z.B. aus Polyester oder Polyamid, mit einer möglichst groben Textur verwendet, so daß sich die Fasern des Gewebes noch teilweise außerhalb des gummiähnlichen Membran-Grundwerkstoffs befinden. Die hervorstehende Textur erleichtert das Abfließen von angesammelter Leckage zwischen den Membranlagen im Falle eines Membranbruchs. Insbesondere bei niederviskosen Förder- und Hydraulikflüssigkeiten und bei nicht extrem hohen Drücken kann die Textur des hervorstehenden Gewebes für ein Abfließen der Leckage-Flüssigkeit ausreichen. Es ist aber auch möglich, die hervorstehende Textur gemeinsam mit einer Schicht aus einem Gelege, Gestricke oder Gewebe zu verwenden, wobei ein besonders gutes Gleiten möglich wird.

Nach Anspruch 8 kann die Mehrlagen-Membran so ausgebildet sein, daß mindestens eine Schicht (9) als separate Zwischenlage zwischen zwei aufeinanderliegenden Einzelmembranen ausgebildet ist. Hier können Schichtdicke und Material den jeweiligen Erfordernissen gut angepaßt sein. Die Kombination einer solchen eine separate Zwischenlage bildenden Schicht mit einer von einer Verstärkungseinlage gebildeten Schicht kann zweckmäßig sein.

Nach Anspruch 9 kann die Mehrlagen-Membran so ausgebildet sein, daß sich in den Zwischenräumen eine zum Förder- und Hydraulikmedium inerte Flüssigkeit befindet, die im Fall eines Membranbruchs eine Leckage-Melaung hydraulisch nacn außen überträgt. Eine solche inerte Flüssigkeit, die mit der Umgebung außerhalb des Pumpengehäuses in Verbindung steht, ermöglicht ein schnelles Ansprechen im Falle eines Membranbruchs, so daß die Möglichkeit einer Leckage-Meldung besteht, lange bevor die Mehrlagen-Membran insgesamt undicht wird.

Nach Anspruch 10 kann die Mehrlagen-Membran so ausgebildet sein, daß die Einzelmembranen an ihren Außenrändern jeweils einen rundringähnlichen Wulst aufweisen, der in jeweils einer entsprechend ausgebildeten umlaufenden Nut im Gehäuse dichtend verspannt ist. Die Einspannstelle der Mehrlagen-Membran dient zum einen als Zentrierung und Fixierung der Einzelmembranen; zum anderen muß sie den Fördermedium- und den Hydraulikmediumraum nach außen abdichten. Die einfachste Methode, eine Membran dichtend einzuspannen, beruht auf dem Prinzip eines Runddichtringes, der einen halbkreisförmigen bis dreieckähnlichen Querschnitt aufweist. Dazu wird am äußeren Umfang der Einzelmembranen ein rundringähnlicher Wulst angebracht und die Einspannstelle im Gehäuse als entsprechend geformte Nut ausgebildet.

Nach Anspruch 11 kann die Mehrlagen-Membran so ausgebildet sein, daß die umlaufende Nut bzw. die umlaufenden Nuten mit der Umgebung außerhalb des Gehäuses in Verbindung stent bzw. stehen. Um eine Leckage-Uberwachung zu ermöglichen, kann im einfachsten Fall eine mögliche Leckage visuell durch optische überwachung außen am Pumpengehäuse erfaßt werden.

Nach Anspruch 12 kann die Mehrlagen-Membran so ausgebildet sein, daß die umlaufende Nut bzw. Nuten mit einer Leckage-Meldeeinrichtung verbunden ist bzw. sind. Nach diesem Vorschlag kann die Leckage automatisch, z.B. durch elektronische Auswertung eines Flüssigkeitssensors, erfaßt werden.

Nach Ansprcuh 13 kann die Mehrlagen-Membran so ausgebildet sein, daß die Leckage-Meldeeinrichtung ein Drucksensor oder Druckschalter ist. Grundsätzlich kann die Leckage-Meldung kontinuierlich mittels Drucksensor oder diskontinuierlich mittels Druckschalter erfolgen. Der Drucksensor hat den Vorteil, daß sich ein einschleichender Membranbruch durch einen langsam steigenden Druckaufbau bemerkbar macht. Der Druckschalter stellt die wohl preiswerteste selbsttätige Meldeeinrichtung dar, kann jedoch nur auf einen festen Wert eingestellt werden, der dann die Leckage-Meldung ohne Vorwarnung ausgibt.

Im folgenden Teil der Beschreibung werden zwei Ausführungsbeispiele der erfindungsgemäßen Mehrlagen-Membran anhand einer Zeichnung dargestellt.

Die Zeichnung zeigt einen Ausschnitt einer längsgeschnittenen Membranpumpe mit einer aus zwei Einzelmembranen 1,2 bestehenden Mehrlagen-Membran, die zwischen den Gehäuseteilen 3,4 eingespannt ist. Die beiden Einzelmembranen 1,2 sind mechanisch über zwei Membranteller 5,6 und eine Schraubenverbindung verspannt. Die Einzelmembranen 1,2 weisen an ihren Außenrändern jeweils einen rundringähnlichen Wulst 7,8 mit dreieckigem Querschnitt auf. Eine auch unter Druck flüssigkeitsdurchlässige Schicht verbindet hier den Zwischenraum 10 zwischen den Einzelmembranen 1,2 mit einer im Gehäuse 3,4 befindlichen Nut 11. Die Schicht 9 ist nach einer ersten Ausführungsform als Maschenware ausgeführt und liegt als Zuschnitt zwischen den Einzelmembranen 1,2. Sie besteht aus texturiertem Polyamid-Filamentgarn der Type 6.6. Über eine Bohrung 12 steht die Nut 11 mit der Umgebung außerhalb des Gehäuses 3,4 in Verbindung. Eine Bohrung 13 ist für die Aufnahme eines Drucksensors oder Druckschalters (ohne Abb.) vorgesehen.

Nach einer weiteren Ausführungsform ist die Schicht 9 von einer Gewebeverstärkung gebildet, die in eine Einzelmembran 1,2 eingebettet ist und dabei aus derjenigen Oberfläche der Einzelmembran 1,2 heraus vorsteht, die der benachbarten Einzelmembran 1,2 zugewandt ist. Es ergibt sich somit eine vorstehende flüssigkeitsdurchlässige Texturierung.

Es können beide einander zugewandten Oberflächen von zwei einen Zwischenraum 10 begrenzenden Einzelmembranen 1,2 mit einer derartigen Texturierung versehen sein.

Die vorstehend beschriebenen Schichtausbildungen zwischen benachbarten Einzelmembranen können je nach den vorliegenden Bedingungen insbesondere hinsichlich Druck und Viskosität miteinander kombiniert eingesetzt werden.

## Patentansprüche

1. Mehrlagen-Membran mit Leckage-Ableitung für Membranpumpen, insbesondere hydraulisch beaufschlagte Pumpen, bestehend aus mindestens zwei aufeinanderliegenden, an einer umlaufenden Einspannstelle festgelegten Einzelmembranen, zwischen denen sich jeweils ein Zwischenraum befindet, bei welcher mindestens ein Zwischenraum mit mindestens einer auch unter Druck flüssigkeitsdurchlässigen Schicht (9) aus einem Gelege, Gewirke, Gestricke oder Gewebe aus harten Filamenten versehen ist, und bei welcher der mit dieser Schicht/diesen Schichten (9) versehene Zwischenraum (10) im Bereich der Einspannstelle mit einer in einem umgebenden Gehäuse (3, 4) untergebrachten Leckageableitung (11, 12, 13) kommuniziert,
dadurch gekennzeichnet, daß
die Einzelmembranen kalottenartige Formmembranen sind, die im Zentrumsbereich mechanisch miteinander verbunden sind.

2. Mehrlagen-Membran nach Anspruch 1,
dadurch gekennzeichnet, daß
die mechanische Verbindung über zwei mittels Schraubverbindung verspannte Membranteller (5, 6) erfolgt.

3. Mehrlagen-Membran nach Anspruch 2,
dadurch gekennzeichnet, daß
der eine Membranteller in der dem Fördermedium zugewandten Membranlage einvulkanisiert ist, und daß
der andere Membranteller über eine Schraubenverbindung, die beiden Einzelmembranen (1, 2) miteinander verspannt.

4. Mehrlagen-Membran nach Anspruch 1, dadurch gekennzeichnet, daß mindestens eine Schicht (9) aus einem multiaxialen oder multidirektionalen Gelege, Gewirke, Gestricke oder Gewebe gebildet ist.

5. Mehrlagen-Membran nach einem der vorhergehenden Ansprüche, dadurch gekennzeichnet, daß mindestens eine Schicht als Maschenware ausgebildet ist.

6. Mehrlagen-Membran nach Anspruch 3, dadurch gekennzeichnet, daß mindestens eine Schicht als Polyamid-Maschenware ausgebildet ist.

7. Mehrlagen-Membran nach einem der vorhergehenden Ansprüche, dadurch gekennzeichnet, daß mindestens eine Schicht vcn einer aus einem Gelege, Gewirke, Gestricke oaer Gewebe aus harten Filamenten bestehenden Faserverstärkung gebildet ist, die auf einer der einander zugewandten Oberflächen von zwei aufeinanderliegenden Einzelmembranen angeordnet ist und aus dieser Oberfläche vorsteht.

8. Mehrlagen-Membran nach einem der vorhergehenden Ansprüche, dadurch gekennzeichnet, daß mindestens eine Schicht (9) als separate Zwischenlage zwischen zwei aufeinanderliegenden Einzelmembranen ausgebildet ist.

9. Mehrlagen-Membran nach einem der vorhergehenden Ansprüche, dadurch gekennzeichnet, daß sich in den Zwischenräumen (10) eine zum Föraer- und Hydraulikmedium inerte Flüssigkeit befindet, die im Fall eines Membranbruchs eine Leckage-Meldung hydraulisch nach außen überträgt.

10. Mehrlagen-Membran nach einem der vorhergehenden Ansprüche, dadurch gekennzeichnet. daß die Einzelmembranen (1,2) an ihren Außenrändern jeweils einen rundringähnlichen Wulst (7,8) aufweisen, der in jeweils einer entsprechend ausgebildeten umlaufenden Nut (11) im Gehäuse (3,4) dichtend verspannt ist.

11. Mehrlagen-Membran nach Anspruch 10, dadurch gekennzeichnet, daß die umlaufende Nut (11) bzw. die umlaufenden Nuten mit der Umgebung außerhalb des Gehäuses (3,4) in Verbindung steht bzw. stehen.

12. Mehrlagen-Membran nach Anspruch 11, dadurch gekennzeichnet, daß die umlaufende Nut (11) bzw. Nuten mit einer Leckage-Meldeeinrichtung verbunden ist bzw. sind.

13. Mehrlagen-Membran nach Anspruch 12, dadurch gekennzeichnet, daß die Leckage-Meldeeinrichtung ein Drucksensor oder Druckschalter ist.

## Claims

1. Multi-layer diaphgram with leakage take-off for diaphram pumps, particularly hydraulically powered pumps, comprising at least two single diaphragms overlying one another and fixed to a rotatable point of support, with an intermediate space located between each of the respective diaphragms, in which at least one intermediate space is provided with at least one ply (9) of a layering, fabric, stringing or web of hard filaments permeable to liquid under pressure, and in which the intermediate space (10) provided with this ply / these plies (9) communicates in the region of the point of support with a leakage take-off (11,12,13) accommodated in a surrounding housing (3,4),
characterised in that
the single diaphragms are dish-shaped diaphragms which are connected together mechanically in the central region.

2. Multi-layer diaphragm according to claim 1,
characterised in that
the mechanical connection is effected by two diaphragm discs (5,6) which are clamped together by means of a screw connection.

3. Multi-layer diaphragm according to claim 2,
characterised in that
one of the diaphragm discs is vulcanised into the diaphragm layer which is next to the pumped medium, and the other diaphragm disc by means of a screw connection clamps the two single diaphragms (1,2) together.

4. Multi-layer diaphragm according to claim 1, characterised in that at least one ply (9) is formed from a multi-axial or multi-directional layering, fabric, stringing or web.

5. Multi-layer diaphragm according to one of the preceding claims, characterised in that at least one ply is a mesh article.

6. Multi-layer diaphragm according to claim 5, characterised in that at least one ply is a polyamide mesh article.

7. Multi-layer diaphragm according to one of the preceding claims, characterised in that at least one ply is formed by a fibrous reinforcement consisting of a layering, fabric, stringing or web of hard filaments, which is positioned on one of the two facing surfaces of two overlying single diaphragms and projects from this surface.

8. Multi-layer diaphragm according to one of the preceding claims, characterised in that at least one ply (9) is formed as a separate intermediate layer between two overlying single diaphragms.

9. Multi-layer diaphragm according to one of the preceding claims, characterised in that a liquid which is inert in relation to the pumped and hydraulic medium is located in the intermediate spaces (10) and in the case of diaphragm rupture transmits a leakage announcement hydraulically outwards.

10. Multi-layer diaphragm according to one of the preceding claims, characterised in that the single diaphragms (1,2) each have an annular bead (7,8) at their outer edge, which are clamped sealingly into the housing (3,4) in a correspondingly shaped, circumferential groove (11).

11. Multi-layer diaphragm according to claim 10, characterised in that the circumferential groove (11) or the circumferential grooves is/are in communication with the environs outside the housing (3,4).

12. Multi-layer diaphragm according to claim 11, characterised in that the circumferential groove (11) or grooves is/are connected to a leakage announcement device.

13. Multi-layer diaphragm according to claim 12, characterised in that the leakage announcement device is a pressure sensor or pressure switch.

## Revendications

1. Membrane multicouche à dérivation de fuite pour pompes à membrane, en particulier pour pompes à actionnement hydraulique, formée d'au moins deux membranes individuelles superposées qui sont immobilisées au niveau d'un point de serrage circulaire et entre lesquelles se trouve un espace intermédiaire, étant précisé qu'au moins un espace intermédiaire est pourvu d'au moins une couche (9) perméable au liquide même sous pression et constituée d'une nappe, d'un tissu à mailles ou d'un tissu composés de filaments durs, et que l'espace intermédiaire (10) pourvu de cette ou de ces couches (9) communique, dans la zone du point de serrage, avec une dérivation de fuite (11, 12, 13 ) logée dans une enveloppe environnante (3, 4), caractérisée en ce que les membranes individuelles sont des membranes profilées en forme de calottes qui sont reliées entre elles mécaniquement dans la zone centrale.

2. Membrane multicouche selon la revendication 1, caractérisée en ce que la liaison mécanique se fait grâce à deux disques de membranes (5, 6) serrés à l'aide d'une liaison par vis.

3. Membrane multicouche selon la revendication 2, caractérisée en ce qu'un disque de membrane est vulcanisé dans la couche de membrane tournée vers l'agent déplacé, et en ce que l'autre disque de membrane relie par serrage les deux membranes individuelles (1, 2) grâce à une liaison par vis.

4. Membrane multicouche selon la revendication 1, caractérisée en ce qu'au moins une couche (9) est formée à partir d'une nappe, d'un tissu à mailles ou d'un tissu multiaxiaux ou multidirectionnels.

5. Membrane multicouche selon l'une des revendications précédentes, caractérisée en ce qu'au moins une couche est conçue comme un tissu maillé.

6. Membrane multicouche selon la revendication 5, caractérisée en ce qu'au moins une couche est conçue comme un tissu maillé en polyamide.

7. Membrane multicouche selon l'une des revendications précédentes, caractérisée en ce qu'au moins une couche est formée par un renforcement par fibres qui comprend une nappe, un tissu à mailles ou un tissu composés de filaments durs, qui est disposé sur l'une des surfaces tournées l'une vers l'autre de deux membranes individuelles superposées et qui dépasse de cette surface.

8. Membrane multicouche selon l'une au moins des revendications précédentes, caractérisée en ce qu'au moins une couche (9) est conçue comme une couche intermédiaire séparée entre deux membranes individuelles superposées.

9. Membrane multicouche selon l'une des revendications précédentes, caractérisée en ce qu'il est prévu, dans les espaces intermédiaires (10), un liquide inerte par rapport à l'agent déplacé et à l'agent hydraulique, qui, en cas de rupture de la membrane, transmet à l'extérieur un message de fuite par voie hydraulique.

10. Membrane multicouche selon l'une des revendications précédentes, caractérisée en ce que les membranes individuelles (1, 2) comportent, sur leur bord extérieur, un renflement annulaire circulaire (7, 8) qui est serré de façon étanche dans une rainure circulaire (11) conçue en conséquence, dans l'enveloppe (3, 4).

11. Membrane multicouche selon la revendication 10, caractérisée en ce que la ou les rainures circulaires (11) communiquent avec l'environnement à l'extérieur de l'enveloppe (3, 4).

12. Membrane multicouche selon la revendication 11, caractérisée en ce que la ou les rainures circulaires (11) communiquent avec un dispositif de signalisation de fuite.

13. Membrane multicouche selon la revendication 12, caractérisée en ce que le dispositif de signalisation de fuite est un capteur de pression ou un interrupteur à pression.
